# EUROPÄISCHE PATENTSCHRIFT

(11) **EP 0 895 860 B1**
(45) Veröffentlichungstag und Bekanntmachung des Hinweises auf die Patenterteilung: **23.10.2002**
(21) Anmeldenummer: 98113629.4
(22) Anmeldetag: 22.07.1998
(51) Int. Cl.: B41F 33/18, B65H 26/02

(54) **Vorrichtung zur Verhinderung von Druckwerksbeschädigungen**
Device for preventing damages of a printing unit
Dispositif pour éviter des détériorations d'un élement d'impression

(30) Priorität: 07.08.1997 DE 19734137
(43) Veröffentlichungstag der Anmeldung: 10.02.1999
(73) Patentinhaber: Baldwin Germany GmbH, 86165 Augsburg (DE)
(72) Erfinder: Birkenfeld, Andreas, 86424 Dinkelscherben (DE)
(74) Vertreter: Munk, Ludwig, Dipl.-Ing.

(56) Entgegenhaltungen:
- EP-A- 0 429 970
- DE-A- 2 033 219
- DE-A- 3 640 101
- DE-A- 19 647 419
- US-A- 5 289 007
- US-A- 5 389 795
- PATENT ABSTRACTS OF JAPAN vol. 013, no. 559 (M-905), 12. Dezember 1989 & JP 01 231749 A (YOKOHAMA RUBBER CO LTD:THE), 18. September 1989

## Beschreibung

Die Erfindung betrifft eine Vorrichtung zur Detektion von Bahndefekten zur Verhinderung von Druckwerksbeschädigungen bei einer Rollenrotationsdruckmaschine, die eine von einer Rolle, die auf einem Rollenwechsler aufgenommen ist, gespeiste Bahn bedruckt, bei der eine Fehlerdetektionseinrichtung vorgesehen ist, die im Bereich beider Bahnkanten jeweils eine Auslenkeinrichtung, mittels der eine bei störungsfreiem Betrieb vom Bahnzug überwindbare, quer zur Transportebene der Bahn wirkende Auslenkkraft erzeugbar ist, und jeweils eine Veränderungen feststellende Beobachtungseinrichtung aufweist, deren optische Achse gegenüber der zur Transportebene der Bahn im wesentlichen lotrechten Richtung der Auslenkkraft zumindest in Längsrichtung der Bahn gekippt ist, wobei die beiden Beobachtungseinrichtungen der Fehlerdetektionseinrichtung als faseroptische Sensoren ausgebildet sind.

Eine derartige Vorrichtung ist aus der US-A 5 389 795 bekannt. Bei dieser bekannten Anordnung ist die Beobachtungseinrichtung praktisch als Lichtschranke ausgebildet, bei der ein zwischen Sender und Empfänger verlaufender, linienförmiger Lichtstrahl erzeugt wird. Dieser wird von einer nicht beschädigten Bahn unterbrochen und geht im Falle einer Bahnbeschädigung zwischen Sender und Empfänger durch. Die bekannte Anordnung ist daher in der Lage, ein Ja-Nein-Signal zu erzeugen. Bei der bekannten Anordnung sind die Sender und Empfänger der faseroptischen Sensoren in einem mit Druckluft beaufschlagbaren, mit einer kleinen, düsenförmigen Öffnung versehenen Gehäuse der jeweils zugeordneten Auslenkeinrichtung angeordnet.

Die DE-A 36 40 101 zeigt eine Vorrichtung zur Verhinderung von Druckwerksbeschädigungen bei einer Rollenrotationsdruckmaschine mit einer Fehlerdetektionseinrichtung, die vor dem ersten Druckwerk angeordnet ist.

Hiervon ausgehend ist es die Aufgabe der vorliegenden Erfindung, eine Vorrichtung gattungsgemäßer Art mit einfachen und kostengünstigen Mitteln so zu verbessern, dass mit ihrer Hilfe auf Fehler beim Rollenwechsel und/oder Transportbeschädigungen der Bahnkanten und dergleichen zurückzuführende Druckwerksbeschädigungen zuverlässig verhindert werden.

Diese Aufgabe wird erfindungsgemäß dadurch gelöst, dass die Fehlerdetektionseinrichtung vor dem ersten Druckwerk der Rollenrotationsdruckmaschine angeordnet ist, dass die faseroptischen Sensoren der Fehlerdetektionseinrichtung jeweils ein von der Abschattung durch die Bahn abhängiges Signal ausgeben und dass die die Sender und Empfänger der faseroptischen Sensoren bildenden Lichtleiterfasern jeweils inform von länglichen Faserreihen in einem mit einem der Bahn zugewandten Schlitz versehenen, eigenen Gehäuse enden, das mit Druckluft beaufschlagbar ist, die als an den Enden der Faserreihen vorbeiströmende Spülluft über den Schlitz entweicht.

Mit diesen Maßnahmen werden die Nachteile des gattungsgemäßen Standes der Technik vollständig beseitigt. Die erfindungsgemäße Ausbildung der Elemente der faseroptischen Sensoren ergibt in vorteilhafter Weise ein breites Lichtband, das von der Bahn mehr oder weniger abgeschattet wird. Die Spülung der reihenförmig angeordneten Faserenden von Sender und Empfänger der faseroptischen Sensoren mit Druckluft, die mit der zur Auslenkung der Bahn verwendeten Druckluft nichts zu tun hat, ermöglicht eine zuverlässige Spülung und Reinhaltung der Faserenden, so dass die Breite des Lichtbands auch bei robusten Betriebsverhältnissen durch Verschmutzung etc. nicht beeinträchtigt werden kann. Aus dem Grad der Abschattung der breiten Lichtbänder durch die Bahn ist daher die Größe aller relevanten, seitlichen Bahndefekte und insbesondere auch der bisher sehr gefürchteten Klebefehler direkt betragsmäßig erfassbar. Die erfindungsgemäßen Maßnahmen bieten dementsprechend in vorteilhafter Weise die Gewähr dafür, dass nicht nur festgestellt wird, dass überhaupt ein Fehler vorliegt, sondern auch welcher Fehler, so dass in jedem Einzelfall die Einleitung geeigneter Abhilfemaßnahmen möglich ist. Da die erfindungsgemäßen Maßnahmen ein vom Grad der Abschattung abhängiges, also ein betragsabhängiges Signal erzeugen, kann in vorteilhafter Weise auch ein Toleranzband zugelassen werden, innerhalb dessen Schwankungen toleriert werden. Da die erfindungsgemäße Detektionseinrichtung bereits vor dem ersten Druckwerk angeordnet ist und Bahndefekte, die in der Regel im ersten Druckwelle zu Seitenwicklern führen könnten, betragsmäßig erkennt, lassen sich hierauf zurückzuführende Druckwerksbeschädigungen zuverlässig vermeiden.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher beschrieben.

In der Zeichnung zeigen:
- Figur 1: eine schematische Ansicht einer Rollenrotationsdruckmaschine mit einer erfindungsgemäßen Vorrichtung,
- Figur 2: eine schematische Ansicht der erfindungsgemäßen Vorrichtung mit quergeschnittener Bahn,
- Figur 3: eine Draufsicht auf einen faseroptischen Sensor der erfindungsgemäßen Vorrichtung,
- Figur 4: einen Schnitt entlang der Linie IV/IV in Figur 3 und
- Figur 5: eine Übersicht über den zeitlichen Verlauf der Sensorsignale bei drei verschiedenen Fällen.

Der Aufbau und die Wirkungsweise von Rollenrotationsdruckmaschinen sowie diesen vorgeordneten Rollenwechslern sind an sich bekannt und bedürfen daher im vorliegenden Zusammenhang keiner näheren Erläuterung mehr. Die Figur 1 zeigt ein erstes Druckwerk 1 einer Rollenrotationsdruckmaschine, der eine von einer Rolle 2 abgewickelte Bahn 3 zugeführt wird. Die Rolle 2 ist auf einem Rollenwechsler 4 aufgenommen, der die Durchführung eines automatischen Rollenwechsels ermöglicht.

Beim Rollenwechsel kann es vorkommen, daß die miteinander zu verbindenden Bahnenden mit seitlichem Versatz aneinander angeklebt werden, wie in Figur 5, Spalte II, unten angedeutet ist, oder daß die Klebung im Bereich der Bahnkanten nicht vollständig ist, wie in Figur 5, Spalte III, unten angedeutet ist. Fehler dieser Art und andere seitliche Defekte, wie Risse, ergeben jeweils ein spannungsloses seitliches Ohr. Dieses kann infolge der klebenden Wirkung der Druckfarbe an einem die Bahn 3 bedruckenden Zylinder des Druckwerks 1 haften bleiben und zu einem seitlichen Wickler führen. Diese Gefahr wird dadurch noch verstärkt, daß erfahrungsgemäß im Bereich des Druckbildbands ein Farbaufbau vorhanden ist.

Um Wicklern oben genannter Art und den damit verbundenen Druckwerksbeschädigungen vorzubeugen, ist dem ersten Druckwerk 1 eine von der Bahn 3 durchlaufene Fehlerdetektionseinrichtung 5 vorgeordnet. Diese ist möglichst nahe am Rollenwechsler 4, etwa im Bereich des Ausgangs des Rollenwechslers 4, angeordnet, so daß zwischen dem Durchgang eines Bahndefekts durch die Fehlerdetektionseinrichtung und dem Einlauf dieses Defekts in das erste Druckwerk 1 möglichst viel Zeit zur Verfügung steht, um geeignete Maßnahmen einzuleiten. Wenn ein Defekt der Bahn 3 detektiert wird, werden die Zylinder aller Druckwerke der Rollenrotationsdruckmaschine in Druckabstellung gebracht, so daß die fehlerhafte Stelle der Bahn 3 ohne Zylinderkontakt durchläuft. Sofern im Bereich eines der Rollenrotationsdruckmaschine in der Regel nachgeordneten Falzapparats eine Makulaturweiche vorgesehen ist, wird diese so geöffnet, daß der den Defekt enthaltende Bahnbereich ausgesondert wird. Sofern die Rollenrotationsdruckmaschine für das sogenannte Fortdruckwaschen eingerichtet ist, bei dem die Waschflüssigkeit und die von dieser gelöste Farbe durch die Bahn abtransportiert werden, wird die Durchführung eines derartigen Waschvorgangs während eines Fehlerdurchlaufs verhindert. Sofern eine Bahnfangvorrichtung vorgesehen ist, die in der Regel zwischen dem letzten Druckwerk und dem nachgeordneten Trockner angeordnet ist, und sofern der zur Aktivierung der Fangvorrichtung vorgesehene Bahnreißschalter so ausgebildet ist, daß er beim Durchgang eines Bahndefekts oben erwähnter Art ansprechen würde, wird auch dieses Ansprechen unterdrückt. Zur Bildung der Fehlerdetektionseinrichtung 5 sind, wie aus Figur 2 entnehmbar ist, im Bereich beider Bahnkanten Detektionseinheiten 6 vorgesehen, die gemäß Figur 2 jeweils eine Beobachtungseinrichtung 7 und eine dieser zugeordnete Auslenkeinrichtung 8 enthalten. Die Auslenkeinrichtung 8 besteht im dargestellten Beispiel aus zwei oberhalb bzw. unterhalb der Bahn 3 angeordneten, in Längsrichtung der Bahn 3 gegeneinander versetzten Auslenkorganen. Diese sind hier als mit Druckluft beaufschlagbare Blasdüsen ausgebildet, die eine berührungslose Auslenkung eines spannungslosen Bahnbereichs ermöglichen. Auch die Verwendung von Saugdüsen wäre denkbar. Die die Auslenkeinrichtung 8 bildenden Blasdüsen sind mit senkrecht zur Transportebene der Bahn 3 verlaufender Achse angeordnet. Durch die in Längsrichtung der Bahn versetzte Anordnung werden einander überlappende Bahnenden, die keine feste gegenseitige Verbindung haben, zuverlässig voneinander abgehoben, wie in Figur 1 anschaulich dargestellt ist. Auf diese Weise entsteht ein Spalt 9, durch den die Beobachtungseinrichtung 7 hindurchblicken kann.

Die Beobachtungseinrichtung 7 ist als optischer Sensor ausgebildet, der jeweils aus zwei oberhalb bzw. unterhalb der Bahn 3 angeordneten Elementen inform von Sender 7a und Empfänger 7b besteht. Die optische Achse a des die Beobachtungseinrichtung 7 bildenden optischen Sensors ist zumindest in Längsrichtung der Bahn gegenüber der zur Bahnebene im wesentlichen lotrechten Richtung der durch die Auslenkeinrichtung 8 erzeugten Auslenkkraft gekippt, wie Figur 1 anschaulich zeigt. Ein Kippwinkel von 60° hat sich bei Versuchen als zweckmäßig erwiesen. Zusätzlich kann auch eine Kippung in Richtung der Breite der Bahn vorgesehen sein. Sofern beim Rollenwechsel die neue Bahn mit ihrem Anfang von unten an die alte Bahn angeklebt wird, ist die optische Achse a mit ihrem oberen Bereich entgegen der Laufrichtung der Bahn zurückgekippt und umgekehrt. Die in Längsrichtung der Bahn 3 gekippte Anordnung des die Beobachtungeinrichtung 7 bildenden Sensors stellt sicher, daß die optische Achse a einen durch die Auslenkeinrichtung 8 geöffneten Spalt 9 zwischen einander überlappenden Bahnenden durchdringen kann, wie Figur 1 anschaulich zeigt. Sofern die optische Achse a in einer zur Bahnebene lotrechten Ebene verliefe, würde der Spalt 9 infolge noch vorhandener Überdeckung unter Umständen nicht durchdrungen.

Die zur Bildung der Beobachtungseinrichtung 7 vorgesehenen optischen Sensoren sind als faseroptische Sensoren ausgebildet, deren Sender bzw. Empfänger am Ende eines durch ein Faserbündel gebildeten Lichtleiters 10 angeordnet sind, wie aus Figur 3 erkennbar ist. Die Elemente der Beobachtungseinrichtung 7 sind über ihre Lichtleiter 10, wie Figur 2 zeigt, mit einer Steuereinrichtung 11 verbunden, welche die zur Erzeugung des ausgesendeten Lichts und zur Verarbeitung des empfangenen Lichts benötigten elektrischen und elektronischen Einrichtungen enthält. Die Steuereinrichtung 11, die einen Rechner zur Verarbeitung der ankommenden Signale aufweist, hat ausreichend Abstand von der Bahn 3, so daß elektrostatische Entladungen keine Störungen der elektrischen und elektronischen Elemente bewirken können. Das den Lichtleiter 10 bildende Faserbündel läuft, wie Figur 3 weiter zeigt, in ein Gehäuse 12 ein, das einen der Bahn 3 zugewandten Schlitz 13 aufweist, der als Lichtaustrittsschlitz bzw. Lichteintrittsschlitz fungiert. Die gehäuseseitigen Enden der Lichtleiterfasern sind dabei inform einer ein- oder mehrzeiligen, dem Schlitz 13 zugeordneten Reihe 14 angeordnet, so daß über den Schlitz 13 Licht ausgesendet bzw. empfangen werden kann.

Die vom Gehäuse 12 begrenzte Kammer 15 ist, wie aus Figur 4 erkennbar ist, mit einem Druckluftanschluß 16 versehen und hierüber mit Druckluft beaufschlagbar. Diese tritt über den Schlitz 13 aus, wobei sie als Spülluft an den Enden der die Reihe 14 bildenden Lichtleiterfasern vorbeiströmt und diese sauber hält. Hierdurch ergeben sich eine hohe Funktionssicherheit sowie ein wartungsfreier Betrieb.

Die Faserreihen 14 von Sender und Empfänger der Sensoren sind exakt aufeinander ausgerichtet. Der Empfänger ist dabei, wie aus Figur 2 erkennbar ist, durch die Bahn 3 teilweise abgedeckt und empfängt daher nur einen Teil des vom zugeordneten Sender ausgesandten Lichts. Je mehr die Bahn 3 abdeckt ist, um so weniger Licht kommt durch. Die Verarbeitung des durchkommenden Lichts ergibt dementsprechend ein mit der durch die Bahn bewirkten Abschattung korrespondierendes Signal. Die Grundeinstellung der Detektionseinheiten 6 ist so, daß im Bereich der beiden Bahnkanten jeweils 50 % des Lichts abgeschattet wird.

Zur Erleichterung der seitlichen Einstellung der jeweils eine Beobachtungseinrichtung 7 und die dieser zugeordnete Auslenkeinrichtung 8 enthaltenden Detektionseinheiten 6 sind diese, wie aus Figur 2 entnehmbar ist, auf einem jeweils zugeordneten, seitlich verfahrbar angeordneten Schlitten 17 aufgenommen. Die Schlitten 17 sind zweckmäßig maschinell verstellbar, wie durch einen Motor 18 und einen hiervon angetriebenen im Eingriff mit dem zugeordneten Schlitten 17 stehenden Spindeltrieb 19 angedeutet ist. Die Motoren 18 sind mittels der Steuereinrichtung 11 steuerbar. Die Positionierung der Detektionseinheiten 6 erfolgt bei bereits laufender Druckmaschine, zweckmäßig während der Anlaufphase. Nach erfolgter Positionierung wird die Auswertung der Sensorsignale freigegeben. Dieser Vorgang kann manuell vom Steuerpult 20 der Druckmaschine aus eingeleitet werden, wie durch eine Signalleitung 21 angedeutet ist. Aber auch eine automatische Freigabe nach Beendigung der Positionierung wäre möglich. Die durch Auswertung der Sensorsignale gebildeten Befehle zur Einleitung der weiter oben bereits geschilderten Vorgänge, wie "Druck ab" etc., werden von der Steuereinrichtung 11 an die Druckmaschinensteuerung übergeben, wie durch die Signalleitung 22 angedeutet ist. Im dargestellten Beispiel ist der Steuereinrichtung 11 noch ein Speicher 23 zugeordnet, mittels dessen der zeitliche Signalverlauf protokolliert und damit nachvollziehbar festgehalten wird.

Die bei normalem Bahnlauf zu erwartende, seitliche Verschiebung der Bahn 3 wird der Steuereinrichtung 11 als Toleranzband vorgegeben, wie in Figur 5 bei 24 angedeutet ist. Die Figur 5 zeigt den Verlauf der Intensität I der von den Sensoren S1 bzw. S2 erzeugten Signale über der Zeit t, wobei in drei Spalten I,II,III die Signalverläufe von drei ausgewählten Fällen dargestellt sind, die unterhalb des jeweiligen Signalverlaufs angedeutet sind. Der Spalte I liegt ein normaler Bahnlauf zugrunde. Hierbei bleiben die von den den beiden Bahnkanten zugeordneten Sensoren S1, S2 abgegebenen Signale innerhalb des eingestellten Toleranzbands 24.

Die Breite des Toleranzbands 24 ist in Abhängigkeit von individuellen Randbedingungen, z.B. maschinenabhängig, einstellbar. Auch unterschiedliche Breiten im Bereich beider Maschinenseiten sind in diesem Zusammenhang denkbar.

Sofern die Randkanten aneinander angeschlossener Bahnen 3a,b seitlich gegeneinander versetzt sind, wie in Spalte II von Figur 5 unten angedeutet ist, treten die Signale der Sensoren S1,S2 sprunghaft in entgegengesetzten Richtungen aus dem Toleranzband 24 heraus, wie in Spalte II von Figur 5 oben gezeigt ist. Dies führt zur Auslösung eines entsprechenden Befehls. Der Spalte III der Figur 5 liegt der Fall eines einseitigen Defekts der Bahn 3 zugrunde. Dabei kann es sich um eine unvollständige Klebung im Bereich der Stoßstelle zwischen zwei einander folgenden Bahnen oder um einen kleineren seitlichen Riß etc., der auf eine Transportbeschädigung etc. zurückzuführen ist, handeln. In diesem Fall wandert nur das Signal des den Defekt erfassenden Sensors S1 aus dem Toleranzband 24 heraus, was ebenfalls zur Auslösung eines Befehls führt.

Die Fehlerdetektionseinrichtung 5 ist ab der Freigabe ununterbrochen bis zur Abschaltung aktiv. Dementsprechend werden die die Beobachtungseinrichtungen 7 bildenden Sensoren permanent mit Licht beaufschlagt und die die Auslenkeinrichtungen 8 bildenden Düsen permanent mit Druckluft beaufschlagt. Der von der Druckluft ausgeübte Druck liegt selbstverständlich auf einem Niveau, das bei normalem Bahnzug keine Auslenkung ergibt.

## Patentansprüche

1. Vorrichtung zur Detektion von Bahndefekten zur Verhinderung von Druckwerksbeschädigungen bei einer Rollenrotationsdruckmaschine, die eine von einer Rolle (2), die auf einem Rollenwechsler (4) aufgenommen ist, gespeiste Bahn (3) bedruckt, bei der eine Fehlerdetektionseinrichtung (5) vorgesehen ist, die im Bereich beider Bahnkanten jeweils eine Auslenkeinrichtung (8), mittels der eine bei störungsfreiem Betrieb vom Bahnzug überwindbare, quer zur Transportebene der Bahn (3) wirkende Auslenkkraft erzeugbar ist, und jeweils eine Veränderungen feststellende Beobachtungseinrichtung (7) aufweist, deren optische Achse (a) gegenüber der zur Transportebene der Bahn (3) im wesentlichen lotrechten Richtung der Auslenkkraft zumindest in Längsrichtung der Bahn (3) gekippt ist, wobei die beiden Beobachtungseinrichtungen (7) der Fehlerdetektionseinrichtung (5) als faseroptische Sensoren (S1, S2) ausgebildet sind, **dadurch gekennzeichnet, dass** die Fehlerdetektionseinrichtung (5) vor dem ersten Druckwerk (1) der Rollenrotationsdruckmaschine angeordnet ist, dass die faseroptischen Sensoren (S1, S2) der Fehlerdetektionseinrichtung (5) jeweils ein von der Abschattung durch die Bahn (3) abhängiges Signal ausgeben und dass die die Sender und Empfänger der faseroptischen Sensoren (S1, S2) bildenden Lichtleiterfasern jeweils inform von länglichen Faserreihen (14) in einem mit einem der Bahn (3) zugewandten Schlitz (13) versehenen, eigenen Gehäuse (12) enden, das mit Druckluft beaufschlagbar ist, die als an den Enden der Faserreihen (14) vorbeiströmende Spülluft über den Schlitz (13) entweicht.

2. Vorrichtung nach Anspruch 1, **dadurch gekennzeichnet, daß** die Fehlerdetektionseinrichtung (5) im Bereich des Rollenwechslers (4), vorzugsweise im Bereich des Ausgangs des Rollenwechslers (4), angeordnet ist.

3. Vorrichtung nach einem der vorhergehenden Ansprüche, **dadurch gekennzeichnet, daß** die Auslenkeinrichtung (8) wenigstens zwei auf unterschiedlichen Seiten der Bahn (3) angeordnete, in Längsrichtung der Bahn (3) gegeneinander versetzte Auslenkorgane aufweist, die vorzugsweise als mit Druckluft beaufschlagbare Blasdüsen ausgebildet sind.

4. Vorrichtung nach einem der vorhergehenden Ansprüche, **dadurch gekennzeichnet, daß** das von der Beobachtungseinrichtung (7) jeweils ausgegebene Signal ein Analogsignal ist.

5. Vorrichtung nach einem der vorhergehenden Ansprüche, **dadurch gekennzeichnet, daß** die Elemente der Beobachtungseinrichtungen (7) über ein Faserbündel (10) mit einer Steuereinrichtung (11) verbunden sind, die einen Rechner zur Verarbeitung der ankommenden Signale aufweist.

6. Vorrichtung nach einem der vorhergehenden Ansprüche, **dadurch gekennzeichnet, daß,** die optische Achse (a) der faseroptischen Sensoren (S1,S2) einen Neigungswinkel von 60° aufweist.

7. Vorrichtung nach einem der vorhergehenden Ansprüche, **dadurch gekennzeichnet, daß** die Sende- bzw. Empfangselemente der Beobachtungseinrichtungen (7) so eingestellt sind, dass bei störungsfreiem Betrieb die Bahn (3) einen Teil, vorzugsweise 50% des vom Sender ausgesandten Lichts abschattet.

8. Vorrichtung nach einem der vorhergehenden Ansprüche, **dadurch gekennzeichnet, daß** die Beobachtungseinrichtungen (7) mit jeweils zugeordneter Auslenkeinrichtung (8) eine Detektionseinheit (6) bilden, die vorzugsweise jeweils auf einem seitlich verstellbar angeordneten, vorzugsweise motorisch antreibbaren und mittels der Steuereinrichtung (11) steuerbaren Schlitten (17) aufgenommen sind.

9. Vorrichtung nach einem der vorhergehenden Ansprüche, **dadurch gekennzeichnet, daß** mittels der Steuereinrichtung (11) beim Überschreiten eines Toleranzbands (24) vorzugsweise einstellbarer Breite durch mindestens ein Sensorsignal (I) ein Steuerbefehl für die Druckmaschine ausgebbar ist, durch den zum Zeitpunkt des Fehlerdurchlaufs die Druckwerke in die Druckabstellung bringbar und/oder eine Makulaturweiche aktivierbar und/oder eine Fortdruckwaschung unterdrückbar und/oder die Aktivierung einer Bahnfangvorrichtung unterdrückbar ist bzw. sind.

10. Vorrichtung nach einem der vorhergehenden Ansprüche, **dadurch gekennzeichnet, daß** die mittels der Fehlerdetektionseinrichtung (5) detektierten Defekte vorzugsweise mittels eines der Steuereinrichtung (11) zugeordneten Speichers (23) protokollierbar sind.

## Claims

1. Device to detect faults of the web to prevent damage to printing groups of web-fed rotary presses that print webs (3) fed by a cylinder (2) which is placed on a reel changer, whereby a fault detector is (5) provided that has a deflection device next to both web edges that can create a deflective force transverse to the plane of web (3) transport which can be overcome by the tension of the web during normal operation, and a monitor (7) is provided that detects changes and whose optical axis (a) is tilted in the lengthwise direction of the web (3) in relation to the direction of the deflection force that is essentially perpendicular to the transport plane of the web (3), whereby the monitors (7) are designed as fiberoptic sensors (S₁, S₂) **characterised in that** the fault detection device (5) is located before the first printing group (1) of the web-fed rotary press,that each of the fiberoptic sensors (S₁, S₂) of the fault detection device (5) emits a signal (I) which depends on its interruption by the web (3), and that the light guide fibers forming the transmitters and receivers of the fiberoptic sensors (S₁, S₂) end in the form of elongated fiber rows (14) in an own housing (12) that has a slot (13) facing the web (3) and that can be supplied with compressed air which exits via slot (13) and serves as cleaning air passing by the ends of the fiber rows (14) and each of the two monitors (7) of the fault detector (5) is designed as an optical sensor.

2. A device according to claim 1, **characterized in that** the fault detector (5) is close to the reel changer (4) and preferably at the outlet of the reel changer (4).

3. A device according to one of the proceding claims, **characterized in that** the deflection device. (8) has at least two deflecting elements on different sides of the web (3) that are offset from each other in the lengthwise direction of the web (3) whereby the deflecting elements are designed preferably as air nozzles that can be provided with compressed air.

4. A device according to one of the proceding claims, **characterized in that** the signal emitted by the monitor (7) is an analog signal.

5. A device according to one of the proceding claims, **characterized in that** the elements of the monitors (7) are connected to a controller (11)by a fiber bundle (10) and that the controller (11) has a computer to process the arriving signals.

6. A device according to one of the proceding claims, **characterized in that** the angle of tilt of the optical axis (a) of the monitor (7) is 60°.

7. A device according to one of the proceding claims, **characterized in that** the transmission and receiving elemnts of the monitors (7) are set so that in the case of undisturbed running of the web (3) a part of the light emitted by the transmittor, preferably 50% of this light, is shaded.

8. A device according to one of the proceding claims, **characterized in that** the monitors (7) form a detection unit (6) with the assigned deflection device (8), whereby the detection units (6) preferably are supposed on laterally-adjustable slides (17) that are preferably motor-driven and controlled by the controller (11).

9. A device according to one of the proceding claims, **characterized in that** a control command generated by at least one sensor signal (I) is sent to the printer from the controller (11) when a preferably settable tolerance range (24) has been exceeded; the signal puts the printing groups in "stop printing" position at the time the fault passes through, and/or a waste paper shunt is activated and/or a continuous washing system is suppressed, and/or the activation of a web catching device is suppressed.

10. A device according to one of the proceding claims, **characterized in that** the defects detected by the fault detector (5) are preferably recordable by a memory (23) assigned to the controller (11).

## Revendications

1. Dispositif de détection de défauts de bande afin d'éviter des détériorations d'un élément d'impression dans une presse rotative à imprimer qui imprime une bande (3) amenée par un rouleau (2) qui est reçu sur un changeur de rouleaux (4), dans lequel on prévoit un dispositif de détection de défauts (5) qui présente dans la zone des deux bords de la bande respectivement un dispositif de déviation (8) au moyen duquel on peut générer une force de déviation qui, en service sans trouble, peut être vaincue par la tension à laquelle la bande est soumise, et qui agit transversalement au plan de transport de la bande (3), ainsi que respectivement un dispositif d'observation (7) qui constate des changements et dont l'axe optique (a) est basculé par rapport à la direction de la force de déviation, qui est pour l'essentiel perpendiculaire au plan de transport de la bande (3), au moins dans la direction longitudinale de la bande (3), les deux dispositifs d'observation (7) du dispositif de détection de défauts (5) étant réalisés comme palpeurs à fibres optiques (S1, S2), **caractérisé par le fait que** le dispositif de détection de défauts (5) est disposé en amont du premier élément d'impression (1) de la presse rotative à imprimer, que lesdits palpeurs à fibres optiques (S1, S2) du dispositif de détection de défauts (5) émettent respectivement un signal dépendant de l'ombrage par la bande (3), et que les fibres optiques formant les émetteurs et les récepteurs des palpeurs à fibres optiques (S1, S2) se terminent respectivement sous forme de rangées longitudinales de fibres (14) dans un propre boîtier (12) pourvu d'une fente (13) montrant vers la bande (3), ledit boîtier pouvant être alimenté en air comprimé qui s'échappe par la fente (13) comme air de balayage passant devant les extrémités des rangées de fibres (14).

2. Dispositif selon la revendication 1, **caractérisé par le fait que** le dispositif de détection de défauts (5) est disposé dans la zone du changeur de rouleaux (4), de préférence dans la zone de la sortie du changeur de rouleaux (4).

3. Dispositif selon l'une des revendications précédentes, **caractérisé par le fait que** le dispositif de déviation (8) présente au moins deux organes de déviation qui sont disposés de côtés différents de la bande (3) et décalés l'un contre l'autre dans la direction longitudinale de la bande (3) et qui, de préférence, sont réalisés comme buses soufflantes qui peuvent être alimentées en air comprimé.

4. Dispositif selon l'une des revendications précédentes, **caractérisé par le fait que** le signal émis respectivement par le dispositif d'observation (7) est un signal analogique.

5. Dispositif selon l'une des revendications précédentes, **caractérisé par le fait que** les éléments des dispositifs d'observation (7) sont reliés par un faisceau de fibres (10) à un dispositif de commande (11) qui présente un ordinateur destiné à traiter les signaux qui arrivent.

6. Dispositif selon l'une des revendications précédentes, **caractérisé par le fait que** l'axe optique (a) des palpeurs à fibres optiques (S1, S2) présente un angle d'inclinaison de 60°.

7. Dispositif selon l'une des revendications précédentes, **caractérisé par le fait que** les éléments d'émission ou bien de réception des dispositifs d'observation (7) sont réglés de telle manière que, en service sans trouble, la bande (3) obscurcit une partie, de préférence 50 % de la lumière émise par l'émetteur.

8. Dispositif selon l'une des revendications précédentes, **caractérisé par le fait que** les dispositifs d'observation (7) avec le dispositif de déviation (8) respectivement associé forment des unités de détection (6) qui, de préférence, sont reçues respectivement sur un glissoir (17) disposé de manière à pouvoir être réglé latéralement, ledit glissoir pouvant être entraîné de préférence par moteur et pouvant être commandé par le biais du dispositif de commande (11).

9. Dispositif selon l'une des revendications précédentes, **caractérisé par le fait que**, par le biais du dispositif de commande (11), une instruction de commande pour la machine d'impression peut être sortie lorsqu'une bande de tolérance (24) de largeur de préférence réglable est dépassée par au moins un signal de palpeur (I), c'est par cette instruction de commande que, au moment du passage du défaut, les éléments d'impression peuvent être mis dans l'interruption d'impression et/ou une aiguille de maculature peut être activée et/ou un nettoyage durant l'impression du tirage et/ou une activation d'un dispositif à saisir la bande peut ou bien peuvent être supprimé(s).

10. Dispositif selon l'une des revendications précédentes, **caractérisé par le fait que** les défauts détectés au moyen du dispositif de détection de défauts (5) peuvent être pris en procès-verbal de préférence au moyen d'une mémoire (23) associée au dispositif de commande (11).
